# EUROPÄISCHE PATENTSCHRIFT

(11) **EP 0 222 122 B1**
(45) Veröffentlichungstag und Bekanntmachung des Hinweises auf die Patenterteilung: **16.10.1991**
(21) Anmeldenummer: 86113308.0
(22) Anmeldetag: 26.09.1986
(51) Int. Cl.: H01H 9/16, H01H 9/18

(54) **Glimmlampeneinsatz für elektrische Installationsgeräte**
Discharge lamp fitting for electrical installation apparatuses
Unité à lampe à décharge pour appareil d'installation

(30) Priorität: 09.10.1985 DE 3536006
(43) Veröffentlichungstag der Anmeldung: 20.05.1987
(73) Patentinhaber: Asea Brown Boveri Aktiengesellschaft, 68309 Mannheim (DE)
(72) Erfinder: Schmalenbach, Werner, D-5880 Lüdenscheid (DE)
(74) Vertreter: Rupprecht, Klaus, Dipl.-Ing.

(56) Entgegenhaltungen:
- DE-A- 1 690 400
- DE-B- 1 440 766
- US-A- 3 328 551

## Beschreibung

Die Erfindung betrifft einen Glimmlampeneinsatz für elektrische Installationsschalter der im Oberbegriff des Anspruches 1 genannten Art.

Aus der DE-B-14 40 776 ist ein Glimmlampeneinsatz bekannt, der zwei am Sockelaufbau des Glimmlampeneinsatzes befestigte Kontaktfedern besitzt, welche für eine unmittelbare Kontaktierung mit Kontaktteilen des Schalters vorgesehen sind. Zusätzlich ist am Sockel eine Schraubklemme vorgesehen, an der unabhängig vom Schalter ein Leitungsdraht befestigt werden kann. Die Glimmlampe liegt mit einem Vorwiderstand zwischen der Schraubklemme und einer der beiden Kontaktfedern. Der Glimmlampeneinsatz kann je nach Anschlußart zwei unterschiedliche Funktionen erfüllen.
(1) Zum einen soll die Glimmlampe vorrangig zur Pilotbeleuchtung einer Schalter-Taste dienen. (Schaltfolge: Schalter aus/Lampe brennt bzw. Schalter ein/Lampe brennt nicht).
(2) Zum anderen soll die Glimmlampe vorrangig zur Kontrolle einer Schalter-Ausschaltung dienen. (Schaltfolge: Schalter aus/Lampe brennt nicht bzw. Schalter ein/Lampe brennt)

Die Funktion (1) wird dadurch erreicht, daß der Abgriff für die Stromversorgung der Glimmlampe über die beiden Kontaktfedern parallel zum Schalter erfolgt. Hierbei muß eine an der Anschlußklemme befestigte Kontaktbrücke den elektrischen Kontakt zwischen der Schraubklemme und einem Kontaktteil des Schalters herstellen.

Die Funktion (2) wird dadurch gewährleistet, daß der Glimmlampeneinsatz ohne die Kontaktbrücke verwendet wird. Die Glimmlampe steht dabei mit nur einer Kontaktfeder in Verbindung. Den zweiten Pol bildet die Schraubklemme, an die der Null-Leiter angeschlossen wird.

Nachteilig ist bei diesem bekannten Glimmlampeneinsatz, daß eine Schraubklemme verwendet wird, die drei unterschiedliche Anschlußmöglichkeiten für die Zuleitung der Glimmlampe, den Anschluß des Leitungsdrahtes zur Verbindung mit dem Nulleiter und die als Kontaktzunge ausgebildete Kontaktbrücke zur Kontaktierung eines Kontaktteils des Schalters, benötigt. Die Schraubklemme ist dadurch relativ kompliziert aufgebaut und erfordert entsprechende Maßnahmen zu ihrer Befestigung in oder an dem Glimmlampengehäuse.

Weiterhin ist aus der DE-A-16 90 400 ein zweiteiliger Glimmlampensockel bekannt, der am Sockeloberteil eines Installationsgerätes aufgesteckt werden kann, wobei im Sockeloberteil untergebrachte schraubenlose Anschlußklemmen zur Stromversorgung der Glimmlampe kontaktiert werden. Die mit einer Klemmfeder versehene Anschlußklemme ist somit in bekannter Weise dem Installationsgerät zugeordnet und an dem Glimmlampensockel wurden keine Maßnahmen getroffen, die eine wahlweise Verwendung des gleichen Sockels der Glimmlampe und des Installationsgerätes einerseits als Pilotleuchte und andererseits als Kontrolleuchte ermöglichen.

Aufgabe der Erfindung ist es, Aufbau und Montage eines Glimmlampeneinsatzes nach dem Oberbegriff des Anspruches 1 zu vereinfachen. Außerdem soll das Kontaktieren der verschiedenen mit der Anschlußklemme zu verbindenden Leiter erleichtert werden.

Diese Aufgabe wird erfindungsgemäß durch die im Anspruch 1 gekennzeichneten Merkmale gelöst. Vorteilhafte Ausgestaltungen und Weiterbildungen der Erfindung sind in den Unteransprüchen gekennzeichnet.

Der erfindungsgemäße Glimmlampeneinsatz besitzt eine in eine mit der Glimmlampe in elektrischem Kontakt stehende Anschlußklemme eingeklemmte zweite Kontaktfeder, welche zwecks Kontaktierung mit einem Schalterkontaktteil eine Kontaktfahne aufweist. Die zweite Kontaktfeder ist hierbei nicht fest auf dem Glimmlampensockel installiert, sondern lösbar in der Anschlußklemme eingeklemmt.

Die Anschlußklemme ist nicht als Schraubklemme, sondern als Federklemme ausgeführt, was eine weitere Vereinfachung bedeutet. Der Kontaktschluß wird durch den Federanpreßdruck der im Klemmstück auf Spannung gehaltenen Blattfeder genausogut gewährleistet, wie im Falle eines Anpreßdruckes, der durch das Anziehen einer Schraube aufgebaut wird. Vorteilhaf ist, daß auch die zweite Zuführungsleitung der Glimmlampe schnell und einfach in die Federklemme eingeklemmt werden kann. Das gleiche gilt für den ggf. anzuschließenden Leitungsdraht.

Gemäß einem vorteilhaften Ausführungsbeispiel ist die Kontaktfahne der zweiten Kontaktfeder an einem S-förmig gebogenen mittleren Teilbereich der zweiten Kontaktfeder endseitig angebracht. Hierdurch kann ein frontaler Anpreßdruck zwischen der zweiten Kontaktfeder und einem Schalterkontaktteil aufgebaut werden, sobald der Glimmlampeneinsatz in den Schaltersockel eingesetzt wird. Dadurch kann der Aufbau eines ausreichenden lateralen Kontaktdruckes, wie er bei der zweiten Kontaktfeder des bekannten Glimmlampeneinsatzes nur mittels doppelt gelegter und aufgespreizter Kontaktfedern erreicht werden kann, entfallen.

Ist die zweite Kontaktfeder in die Federklemme eingesetzt, kann der Glimmlampeneinsatz für Beleuchtungszwecke Verwendung finden. Die Stromversorgung der Glimmlampe erfolgt zum einen über die erste Kontaktfeder sowie zum anderen mittelbar über die zweite Kontaktfeder zur Anschlußklemme der Glimmlampe. (Schaltfolge: Schalter aus/Lampe brennt bzw. Schalter ein/Lampe brennt nicht).

Soll der Glimmlampeneinsatz für Zwecke der Ausschaltungs-Kontrolle Anwendung finden, kann die zweite Kontaktfeder leicht entfernt werden. Der in diesem Fall erforderliche Leitungsdraht, ein Null-Leiter, kann dann ebenso leicht in die als Federklemme ausgestaltete Anschlußklemme eingeklemmt werden. (Schaltfolge: Schalter ein/Lampe brennt bzw. Schalter aus/Lampe brennt nicht).

Anhand der Zeichnung, in der zwei Ausführungsbeispiele der Erfindung dargestellt sind, soll die Erfindung beschrieben und näher erläutert werden.

Die Figuren 1 bis 6 zeigen einen Glimmlampeneinsatz des ersten Ausführungsbeispiels, der im Boden des Schaltersockels befestigbar ist; die Figuren 7 bis 12 zeigen einen Glimmlampeneinsatz des zweiten Ausführungsbeispiels, der auf der Oberseite des Schaltersockels, seitlich vom Schalterbetätigungselement, befestigbar ist.

Es zeigt:
- Fig. 1: eine Seitenschnittansicht des in einen Schaltersockel eingesetzten erfindungsgemäßen Glimmlampeneinsatzes gemäß der Schnittlinie I-I der Fig. 3,
- Fig. 2: eine Seitenansicht des Glimmlampeneinsatzes,
- Fig. 3: eine Aufsicht auf den Glimmlampeneinsatz von oben mit einer Darstellung der am Glimmlampeneinsatz ausgeführten Schnittlinien, wobei die römischen Ziffern auf die entsprechenden Figuren bezogen sind und die Pfeilrichtung die Blickrichtung angibt,
- Fig. 4: eine weitere Seitenschnittansicht des Glimmlampensockels gemäß der versetzten Schnittlinie IV-IV in Fig. 3,
- Fig. 5: eine Draufsicht auf den Oberteil des Glimmlampengehäuses von der dem Unterteil des Glimmlampengehäuses zugewandten Seite,
- Fig. 6: eine weitere Seitenschnittansicht des Glimmlampeneinsatzes gemäß der Schnittlinie VI-VI in Fig. 3,
- Fig. 7: eine Draufsicht auf die den Schalterkontaktteilen zugewandte Unterseite des Glimmlampeneinsatzes des zweiten Ausführungsbeispiels sowie eine Darstellung der Schnittlinien, bezogen auf die den römischen Ziffern entsprechenden Figuren,
- Fig. 8: eine Seitenschnittansicht des zweiten Ausführungsbeispieles gemäß der Schnittlinie VIII-VIII in Fig. 7,
- Fig. 9: eine weitere Seitenschnittansicht des zweiten Ausführungsbeispiels gemäß der versetzten Schnittlinie IX-IX in Fig. 7,
- Fig. 10: eine Seitenansicht des Glimmlampeneinsatzes des zweiten Ausführungsbeispiels,
- Fig. 11: eine weitere Seitenschnittansicht des Glimmlampeneinsatzes des zweiten Ausführungsbeispiels gemäß der Schnittlinie XI-XI in Fig. 7,
- Fig. 12: eine Aufsicht auf die den Schalterkontaktteilen abgewandte Seite des Glimmlampeneinsatzes des zweiten Ausführungsbeipiels.

Gemäß dem in den Figuren 1 bis 6 dargestellten ersten Ausführungsbeispiel besteht der Glimmlampeneinsatz im wesentlichen aus einem Oberteil 1 und einem Unterteil 2 eines Glimmlampengehäuses, welches durch erste und zweite eine Rastverbindung bildende Rastnasen 13, 14 Zusammengehalten wird, einer Glimmlampe 3, einem der Strombegrenzung dienenden Vorwiderstand 4, einer in einem Fach des Oberteils 1 des Glimmlampengehäuses angeordneten Anschlußklemme 6, einer ersten Kontaktfeder 5 und einer zweiten Kontaktfeder 7, sowie einer ersten und einer zweiten Zuführungsleitung 8, 9. Erste Kontaktfeder 5, erste Zuführungsleitung 8, Vorwiderstand 4, Glimmlampe 3, zweite Zuführungsleitung 9 sowie zweite Kontaktfeder 7 sind in dieser Reihenfolge elektrisch in Reihe geschaltet.

Die als Federklemme ausgebildete Anschlußklemme 6 besteht aus einem Klemmstück 10 und einer Blattfeder 11. Das Klemmstück 10 besteht vorzugsweise aus einem U-förmigen Metallstück, an dessen einer Wandung eine V-förmige Rille 30 eingeformt ist. Diese Rille 30 dient der klemmfesten Aufnahme eines Leitungsdrahtes 21. Die Blattfeder 11 besteht aus einem im wesentlichen V-förmig gebogenen Stück Bandmetall. Aufgrund der an der gebogenen Blattfeder 11 auftretenden Druckspannung wird sowohl die zweite Zuführungsleitung 9 als auch die zweite Kontaktfeder 7 gegen eine Wandung des Klemmstückes 10 gepreßt und festgehalten. Weiter wird dadurch, daß der eine Klemmschenkel der Blattfeder 11 einen spitzen Winkel, vorzugsweise 45°, mit dem einen Ende der zweiten Kontaktfeder 7 bildet, sowie dadurch, daß der eine Schenkel scharfrandig in die zweite Kontaktfeder 7 eingreift, ein Herausrutschen der zweiten Kontaktfeder 7 weitgehend verhindert. Sofern man mit einem geeigneten Werkzeug (z.B. einem Schraubendreher) durch zwei sich überlappende, sowohl in Oberteil 1 als auch im Unterteil 2 des Glimmlampengehäuses angebrachte Durchbrüche 15 hindurchgreift und die Blattfeder 11 gegen die vorliegende Spannung zusammendrückt, läßt sich die zweite Kontaktfeder 7 herausschieben. Auf dem gleichen Weg läßt sich der Leitungsdraht 21 einschieben und festklemmen. Da die Anschlußklemme 6 als Federklemme ausgebildet ist, läßt sich in einfacher und zweckmäßiger Weise auch ein Ende der zweiten Zuführungsleitung 9 zwischen Klemmstück 10 und Blattfeder 11 der Anschlußklemme 6 einklemmen, wie insbesondere Figur 4 zeigt. Die zweite Kontaktfeder 7 ist im mittleren Bereich zum Zwecke des Aufbaues einer Federdruckkraft S-förmig gebogen und somit federnd elastisch ausgebildet. Die Kontaktfahne 12 der zweiten Kontaktfeder 7 wird durch das eine Ende der zweiten Kontaktfeder 7 gebildet, welches aus dem Oberteil 1 des Glimmlampengehäuses herausragt.

Wenn die am Oberteil 1 des Glimmlampengehäuses angeformte Hülse 19 zum Zwecke der zuverlässigen Halterung des Glimmlampeneinsatzes am Schaltersockel 17 in die entsprechende Sockelaufnahme 18 des Schaltersockels 17 eingeführt und mittels dritter Rastnasen 20 verrastend gehalten wird, drückt sich die entsprechend dimensionierte zweite Kontaktfeder 7 etwas zusammen, wodurch sie mit einem gewissen Kontaktdruck das Kontaktteil 16 des Schalters kontaktiert.

Die Figuren 7 bis 12 zeigen den Glimmlampeneinsatz des zweiten Ausführungsbeispiels. Der Glimmlampeneinsatz des zweiten Ausführungsbeispiels besteht im wesentlichen aus einem Glimmlampengehäuse 22, einer Glimmlampe 3, einem Vorwiderstand 4, einer ersten und zweiten Zuführungsleitung 8, 9, einer Anschlußklemme 26 sowie einer ersten und zweiten Kontaktfeder 25, 27. Was die Funktion der Einzelteile anlangt, gilt das zuvor beim ersten Ausführungsbeispiel Beschriebene.

Über einen Teilbereich des Glimmlampengehäuses 22 wird ein hülsenartiges Gehäuseteil 23 geschoben und durch eine fünfte Rastnase 29 gehalten. Dies geschieht zum Zwecke der Halterung der Anschlußklemme 26, welche im übrigen gleich aufgebaut ist, wie die Anschlußklemme 6 des ersten Ausführungsbeispiels. Der Glimmlampeneinsatz des zweiten Ausführungsbeispiels wird mittels federnder Stege 24, an welchen vierte Rastnasen 28 angeformt sind, an der Sockelaufnahme 18 verrastend gehalten.

## Patentansprüche

1. Glimmlampeneinsatz für elektrische Installationsschalter zu einer den Schaltzustand signalisierenden wahlweisen Verwendung als Pilotleuchte oder Kontrolleuchte, mit einem Glimmlampengehäuse (1,2; 22,23), das eine Glimmlampe (3) und eine Anschlußklemme (6; 26) aufnimmt, wobei die Anschlußklemme (6,26) mit einer zweiten Zuführungsleitung (9) der Glimmlampe (3) elektrisch fest verbunden ist und ein der wahlweisen Verwendung entsprechendes kontaktierendes Anschließen eines Leitungsdrahtes (21) oder einer zweiten Kontaktfeder (7) ermöglicht und die zweite Kontaktfeder (7) sowie eine mit einer ersten Zuführungsleitung (8) der Glimmlampe (3) verbundene erste Kontaktfeder (5) mit zugeordneten Kontaktteilen (16) des Installationsschalters kontaktieren, dadurch gekennzeichnet, daß das Glimmlampengehäuse aus zwei Teilen (1,2; 22,23) besteht, die durch Rastverbindungen (13,14; 29) zusammengehalten werden und in einem Fach des Glimmlampengehäuses (1,2; 22,23) eine als Anschlußklemme dienende Federklemme (6;26) angeordnet ist, deren Blattfeder (11) wahlweise die zweite Kontaktfeder (7) oder den Leitungsdraht (21) in gleicher Weise festklemmt und gleichzeitig auch die zweite Zuführleitung (9) gegen die Wandung eines Klemmstückes (10) preßt und festhält.

2. Glimmlampeneinsatz nach Anspruch 1, dadurch gekennzeichnet, daß an einem Teil des Glimmlampengehäuses (1,2; 22,23) angeformte Rastelemente (20;28) eine Befestigung des Glmmlampeneinsatzes am Schaltersockel so ermöglichen, daß die entsprechend zusammengedrückte Kontaktfeder (7) mit einem definierten Kontaktdruck das Kontaktteil (16) des Installationsschalters kontaktiert.

3. Glimmlampeneinsatz nach Anspruch 2, dadurch gekennzeichnet, daß das Klemmstück (10) der Anschlußklemme (6, 26) im wesentlichen eine U-Form hat, wobei eine Wandung des Klemmstückes (10) eine für die Aufnahme eines Leiterdrahts vorgesehene V-förmige Rille (30) aufweist.

4. Glimmlampeneinsatz nach einem der vorigen Ansprüche, dadurch gekennzeichnet, daß die Blattfeder (11) der Anschlußklemme (6, 26) im wesentlichen V-förmig ausgebildet ist.

5. Glimmlampeneinsatz nach einem der vorigen Ansprüche, dadurch gekennzeichnet, daß das der Kontaktfahne (12) ferne Ende der zweiten Kontaktfeder (7, 27) von einem der Klemmschenkel der Blattfeder (11) der Anschlußklemme (6, 26) unter einem spitzen Winkel, vorzugsweise = 45 °, eingeklemmt wird.

6. Glimmlampeneinsatz nach einem der vorigen Ansprüche, dadurch gekennzeichnet, daß das Mittelteil der zweiten Kontaktfeder (7) S-förmig federnd elastisch geformt ist und ihr einer Arm an der Anschlußklemme (6,26) lösbar fixiert ist und ihr anderer, freier Arm als Kontaktfahne (12) ausgebildet ist.

## Claims

1. Glow lamp insert for electrical installation switches for use in signalling the switching state, as either a pilot light or a telltale light, having a glow lamp casing (1, 2; 22, 23), which holds a glow lamp (3) and a connecting terminal (6, 26), the connecting terminal (6, 26) being electrically firmly connected to a second supply lead (9) of the glow lamp (3), and allowing a connection of a lead wire (21) or a second contact spring (7), by making contact corresponding to the chosen use, and the second contact spring (7) and a first contact spring (5), connected to a first supply lead (8) of the glow lamp (3), making contact with associated contact parts (16) of the installation switch, characterised in that the glow lamp casing consists of two parts (1, 2; 22, 23) which are held together by clip connections (13, 14; 29) and, in a compartment of the glow lamp casing (1, 2; 22, 23), there is arranged a spring terminal (6, 26), used as a connecting terminal, whose leaf spring (11) clamps either the second contact spring (7) or the lead wire (21), in the same manner, and, at the same time, also presses and retains the second supply lead (9) against the wall of a clamping piece (10).

2. Glow lamp insert according to Claim 1, characterised in that clip elements (20; 28), integrally formed on a part of the glow lamp casing (1, 2; 22, 23), allow a mounting of the glow lamp insert on the switch base such that the corresondingly pressed-together contact spring (7) makes contact with a defined contact pressure on the contact part (16) of the installation switch.

3. Glow lamp insert according to Claim 2, characterised in that the clamping piece (10) of the connecting terminal (6, 26) has essentially a U shape, a wall of the clamping piece (10) exhibiting a V-shaped groove (30) provided for holding a lead wire.

4. Glow lamp insert according to one of the preceding claims, characterised in that the leaf spring (11) of the connecting terminal (6, 26) is essentially configured in a V shape.

5. Glow lamp insert according to one of the preceding claims, characterised in that the end of the second contact spring (7, 27) remote from the contact lug (12) is clamped in at an acute angle, preferably = 45°, by one of the clamping legs of the leaf spring (11) of the connecting terminal (6, 26).

6. Glow lamp insert according to one of the preceding claims, characterised in that the centre part of the second contact spring (7) is resiliently shaped, in a flexible manner, in an S shape, and its one arm is fixed in a detachable manner to the connecting terminal (6, 26) and its other, free arm is configured as a contact lug (12).

## Revendications

1. Module d'équipement avec lampe à décharge pour interrupteur d'installation électrique, destiné à être utilisé sélectivement pour signaler l'état de commutation, en tant que lampe-pilote ou lampe-témoin, comportant un boîtier de lampe à décharge (1, 2; 22, 23) qui reçoit une lampe à décharge (3) et une borne de connexion (6; 26), ladite borne de connexion (6, 26) étant électriquement reliée en permanence à un deuxième conducteur d'alimentation (9) de la lampe à décharge (3) et permettant un raccordement, correspondant à l'utilisation choisie, d'un fil conducteur (21) ou d'un deuxième ressort de contact (7), et le deuxième ressort de contact (7), ainsi qu'un premier ressort de contact (5) relié à un premier conducteur d'alimentation (8) de la lampe à décharge (3), étant en contact avec des pièces de contact conjuguées (16) de l'interrupteur de l'installation, caractérisé par le fait que le boîter de lampe à décharge est constitué de deux parties (1, 2; 22, 23) qui sont maintenues assemblées par des assemblages à enclenchement (13, 14; 29), une borne à ressort (6; 26) servant de borne de connexion étant agencée dans un compartiment du boîtier de lampe à décharge (1, 2; 22, 23), le ressort à lame (11) de cette borne à ressort immobilisant par serrage, au choix et de la même manière, le deuxième ressort de contact (7) ou le fil conducteur (21), et appuyant et maintenant simultanément aussi le deuxième conducteur d'alimentation (9) contre la paroi d'une pièce de serrage (10).

2. Module d'équipement avec lampe à décharge selon revendication 1, caractérisé par le fait que des éléments d'enclenchement (20; 28) formés sur une partie du boîtier de lampe à décharge (1, 2; 22, 23) permettent une fixation du module d'équipement sur le socle de l'interrupteur telle que le ressort de contact (7) comprimé de manière correspondante soit au contact, avec une pression de contact définie, de la pièce de contact (16) de l'interrupteur de l'installation.

3. Module d'équipement avec lampe à décharge selon revendication 2, caractérisé par le fait que la pièce de serrage (10) de la borne de connexion (6, 26) possède sensiblement une forme en U, une paroi de cette pièce de serrage (10) présentant une rainure (30) en forme de V prévue pour recevoir un fil conducteur.

4. Module d'équipement avec lampe à décharge selon l'une des revendications précédentes, caractérisé par le fait que le ressort à lame (11) de la borne de connexion (6, 26) est réalisé sensiblement en forme de V.

5. Module d'équipement avec lampe à décharge selon l'une des revendications précédentes, caractérisé par le fait que l'extrémité du deuxième ressort de contact (7, 27) éloignée de la languette de contact (12) est serrée, par l'une des branches du ressort à lame (11) de la borne de connexion (6, 26), sous un angle aigu de préférence égal à 45°.

6. Module d'équipement avec lampe à décharge selon l'une des revendications précédentes, caractérisé par le fait que la partie médiane du deuxième ressort de contact (7) est façonnée en forme de S, de manière à être déformable élastiquement, son premier bras étant fixé de manière démontable à la borne de connexion (6, 26), son autre bras, libre, étant réalisé en tant que languette de contact (12).
